# EUROPÄISCHE PATENTSCHRIFT

(11) **EP 1 954 593 B1**
(45) Veröffentlichungstag und Bekanntmachung des Hinweises auf die Patenterteilung: **23.09.2009**
(21) Anmeldenummer: 06804858.6
(22) Anmeldetag: 07.11.2006
(51) Int. Cl.: B65D 81/32

(54) **BEHÄLTER-VERSCHLUSS ZUM GLEICHZEITIGEN AUSGIESSEN ZWEIER SEPARATER FLÜSSIGKEITEN IN EINEM BESTIMMTEN MENGENVERHÄLTNIS**
CONTAINER CLOSURE FOR SIMULTANEOUSLY POURING OUT TWO SEPARATE LIQUIDS WITH A SPECIFIED QUANTITATIVE RATIO
BOUCHON DE RECIPIENT PERMETTANT LE DEVERSEMENT SIMULTANE DE DEUX LIQUIDES SEPARES SELON UN RAPPORT DE QUANTITE DETERMINE

(30) Priorität: 08.11.2005 CH 17872005
(43) Veröffentlichungstag der Anmeldung: 13.08.2008
(73) Patentinhaber: BELCAP SWITZERLAND AG, 8212 Neuhausen am Rheinfall (CH)
(72) Erfinder: SEELHOFER, Fritz, 8315 Lindau (CH)
(74) Vertreter: Felber, Josef
(86) Internationale Anmeldenummer: PCT/CH2006/000624
(87) Internationale Veröffentlichungsnummer: WO 2007/053970

(56) Entgegenhaltungen:
- EP-A- 1 172 154
- EP-A1- 0 561 719
- DE-A1- 3 239 784
- FR-A1- 2 650 252
- FR-A1- 2 801 870

## Beschreibung

Diese Erfindung betrifft einen Behälter-Verschluss zum gleichzeitigen Ausgiessen zweier separater Flüssigkeiten in einem bestimmten Mengenverhältnis, wobei das Ausgiessen jederzeit unterbrochen und wieder aufgenommen werden kann. Es gibt Behälter, die zum Beispiel eine erste Flüssigkeit enthalten, und im Innern dieser Behälter befindet sich ein zweiter Flüssigkeitsbehälter, wobei dieser separate Innenbehälter dann eine zweite, unterschiedliche Flüssigkeit enthält. Der Innenbehälter kann etwas kürzer als der äussere Behälter ausgebildet sein und in jenem hängend angeordnet sein, das heisst unten am Verschluss-System hängend gehalten sein, sodass er sich zum äusseren Behälter konzentrisch ausgerichtet nach unten erstreckt. Bei diesen zwei separierten und unterschiedlichen Flüssigkeiten kann es sich um allerlei Chemikalien handeln, die erst beim Ausgiessen zusammengemischt werden sollen, oder auch um trinkfähige Flüssigkeiten, zum Beispiel allerlei Fruchtsäfte und Limonaden, die unmittelbar vom dem Trinken etwa mit einem alkoholhaltigen Getränk gemischt werden sollen.

Gewünscht wird nun ein Behälterverschluss, welcher das gleichzeitige und kontinuierliche Ausgiessen der beiden unterschiedlichen Behälterinhalte erlaubt, sodass diese in einem bestimmten, gleichbleibenden Mengenverhältnis ausgegossen werden. Es soll dadurch sichergestellt werden, dass beide separierten Behälter, das heisst sowohl der äussere wie auch der innere Behälter, möglichst gleichzeitig leer werden. Ausserdem soll der Flüssigkeitsstrahl blubberfrei bleiben und der eigentliche Behälterverschluss soll aus möglichst wenig Teilen hergestellt sein und kostengünstig montierbar sein. Der Flüssigkeitsstrahl soll beim Absetzen der Ausschank-Lage des Behälters abrupt unterbrochen werden, sodass kein Behälterinhalt des inneren Behälters zurück in den äusseren Behälter fliessen kann, und auch nicht solcher aus dem äusseren Behälter in den innern zurückfliessen kann.

Die Aufgabe der vorliegenden Erfindung ist es daher, einen Behälterverschluss zum gleichzeitigen Ausgiessen zweier separater Flüssigkeiten in einem bestimmten Mengenverhältnis zu schaffen, der aus einer minimalen Anzahl Teile besteht und kostengünstig montierbar ist. Dabei soll dieser Verschluss die oben erwähnten Anforderungen erfüllen und ausserdem als Garantieverschluss ausgeführt werden können.

Diese Aufgabe wird gelöst von einem Behälterverschluss zum gleichzeitigen Ausgiessen zweier separater Flüssigkeiten in einem bestimmten Mengenverhältnis aus einem Behälter, in dessen Innerem sich ein separater Behälter befindet, wobei der Behälterverschluss sich dadurch auszeichnet, dass er eine Mündungskappe zur Aufnahme und zum Halten des inneren Behälters und Ausgiessen dessen Inhalts bildet, die sich oben konisch verjüngt und in einen geraden, konzentrischen Ausguss mit Innenraum ausläuft, und dass konzentrisch um den geraden Ausguss dieser Mündungskappe ein grösserer, verschliessbarer Ausguss-Stutzen mit unten radial abstehender Auskragung angeordnet ist, wobei diese Auskragung mit mindestens zwei Stützstreben auf der von der konischen Verjüngung gebildeten Schulter abgestützt ist und zwischen dieser Schulter einerseits und dem Innenrand der Auskragung und des grösseren Ausguss-Stutzens andrerseits eine bis auf die Stützstreben umlaufende Durchlauföffnung freigelassen ist, und dass die Stützstreben und die radiale Auskragung von mindestens einer Bohrung durchsetzt sind, welche je mit der Innenseite der Mündungskappe und dem Raum ausserhalb des grösseren Ausguss-Stutzens kommunizieren, sodass ausströmende die Flüssigkeit von ausserhalb des inneren Behälters bis zum Austreten aus dem Verschluss in ihrer Strömungsrichtung mindestens zweimal seitlich abgelenkt wird.

In den Figuren ist dieser Behälterverschluss zum Ausgiessen zweier separater Flüssigkeiten in einem bestimmten Mengenverhältnis aus einer Behälter in verschiedenen Ansichten dargestellt. Anhand dieser Figuren wird der Verschluss im Einzelnen beschrieben und seine Funktion wird erklärt.
Es zeigt:
- FIG. 1: Den Behälterverschluss in einer perspektivischen Ansicht von schräg unten gesehen;
- FIG. 2: Den Behälterverschluss von schräg oben gesehen;
- FIG. 3: Den Behälterverschluss von schräg unten gesehen;
- FIG. 4: Den Behälterverschluss von unten gesehen, mit eingezeichneten Schnittlinien A-A;
- FIG. 5: Den Behälterverschluss in einem Schnitt von der Seite gesehen, längs der Schnittlinien A-A in Figur 4 dargestellt;
- FIG. 6: Die Verschlusskappe des Behälterverschlusses von schräg oben perspektivisch dargestellt, und daneben den Detailausschnitt C;
- FIG. 7: Die Verschlusskappe des Behälterverschlusses in einem diametralen Schnitt und daneben den Detailausschnitt B;
- FIG. 8: Den Behälterverschlusses mit aufgesetzter Verschlusskappe montiert auf einen Behälter mit Innenbehälter für ein zweite, separierte Flüssigkeit, ebenfalls in einem diametralen Schnitt dargestellt;
- FIG. 9: Den Behälterverschlusses mit aufgesetzter Verschlusskappe nach Figur 8 im Detailausschnitt C.
- FIG. 10: Den Behälterverschlusses mit einem zusätzlichen Dichtelement ausgerüstet, mit dem Dichtelement im dichtenden Zustand;
- FIG.11: Den Behälterverschlusses mit dem zusätzlichen Dichtelement, mit dem Dichtelement im geöffneten Zustand;
- FIG. 12: Den Behälterverschlusses mit dem zusätzlichen Dichtelement, einmal in aufrechter Lage des Behälters und einmal in Ausgiesslage desselben;
- FIG. 13: Eine perspektivische Ansicht des Dichtelementes von vorne gesehen;
- FIG. 14: Eine perspektivische Ansicht des Dichtelementes von hinten gesehen.

Dieser Behälterverschluss eignet sich zum gleichzeitigen Ausgiessen zweier separater Flüssigkeiten in einem bestimmten Mengenverhältnis aus einem Behälter, in dessen Innerem sich ein separater Behälter befindet. Wie in Figur 1 ersichtlich besteht dieser Behälterverschluss aus einer Mündungskappe 1 zur Annahme und zum Halten des inneren Behälters und zum Ausgiessen dessen Inhalts sowohl dieses innern wie auch eines äusseren Behälters. Diese Mündungskappe 1 verjüngt sich oben konisch und bildet damit eine Schulter 7. Sie geht dann in einen geraden, konzentrischen Ausguss 2 über. Konzentrisch zu diesem geraden Ausguss 2 der Mündungskappe 1 ist ein grösserer Ausguss-Stutzen angeformt, der hier allerdings nicht sichtbar ist, denn ein weiterer konzentrischer Stutzen 14 mit Aussengewinde 26 erstreckt sich konzentrisch um ihn herum. An seinem unteren Ende ist die radial abstehende Auskragung 5 angeformt, wobei diese Auskragung 5 mit mindestens zwei Stützstreben 6 auf der von der konischen Verjüngung gebildeten Schulter 7 abgestützt ist. Im gezeigten Beispiel sind es vier um den Umfang verteilt angeordnete Stützstreben 6. Es können indessen auch bloss zwei, drei oder dann mehr als vier Stützstreben sein. Zwischen der Schulter 7 einerseits und dem Innenrand 8 der Auskragung 5 und des nach oben anschliessenden grösseren Stutzens andrerseits bleibt eine bis auf die Stützstreben 6 umlaufende Durchlauföffnung 9 frei. Die Stützstreben 6 und die radiale Auskragung 5 sind von mindestens einer Bohrung durchsetzt, welche je mit der Innenseite der Mündungskappe 1 und dem Raum ausserhalb des hier nicht sichtbaren Ausguss-Stutzens und innerhalb des Gewindestutzens 14 kommunizieren. Die Gewindemuffe 15, welche an der Unterseite der Mündungskappe 1 ausgebildet ist, dient dazu, mit ihrem Innengewinde 13 einen Innenbehälter oder eine Innenflasche im Innern eines äusseren Behälters oder einer äusseren Flasche zu halten.

Figur 2 zeigt den Behälterverschluss von schräg oben gesehen. Man erkennt hier die Auskragung 5 und den darauf angeformten grösseren Ausguss-Stutzen 4 sowie den konzentrisch daraum herum angeordneten Gewindestutzen 14. Das Innere 11 des inneren Ausgusses 2 kommuniziert dabei mit dem Innenbehälter oder der inneren Flasche, während das Innere 12 des grösseren Ausguss-Stutzens 4 mit dem Innern des Aussenbehälters oder der Aussenflasche kommuniziert. Ausgehend von der Oberseite der Auskragung 5 führten Bohrungen 10 nach unten durch die hier nicht sichtbaren Stützstreben 6 hindurch und in den inneren Behälter oder die Innenflasche hinein. Diese Bohrungen 10 sorgen dafür, dass beim Ausgiessen gerade soviel Luft in den inneren Behälter strömt, dass die richtige Flüssigkeitsmenge pro Zeit ausströmt und ein gleichzeitiges Entleeren mit dem äusseren Behälter oder der Aussenflasche sichergestellt wird.

In der Figur 3 sieht man die Mündungskappe 1 von unten in die Gewindemuffe 15 mit ihrem Gewinde 13 hinein. Hier sind die Bohrungen 10 an der Unterseite der Schulter 7 sichtbar, im Beispiel vier an der Zahl. Diese führen durch die ebenfalls vier um den Umfang verteilt angeordneten Stützstreben 6 hindurch aufwärts in den Raum ausserhalb des grösseren Ausguss-Stutzens 4, jedoch innerhalb des Gewindestutzens 14. In Figur 4 sieht man den Behälterverschluss von direkt unten gesehen, mit eingezeichneten Schnittlinien A-A und man erkennt das Innere 1 des Ausgusses sowie die Bohrungen 10 an der Unterseite der Schulter 7.

Die Figur 5 zeigt den Behälterverschluss in einem Schnitt von der Seite längs dieser Schnittlinien A-A wie sie in Figur 4 eingezeichnet sind. Diese Schnittansicht gibt Einblick in den inneren Aufbau des Behälterverschlusses 1. Man erkennt zunächst unten die Gewindemuffe 15 mit ihrem Innengewinde 13. In dieses Innengewinde 13 wird das Aussengewinde eines Behälterstutzens eingeschraubt, nämlich das Gewinde eines Innenbehälters oder einer Innenflasche. Auf ihrer Oberseite läuft die Gewindemuffe 15 konisch auf einen kleineren Durchmesser zu und bildet somit eine konisch zulaufende Schulter 7 und läuft schliesslich in einen verjüngten Ausguss 2 aus. Auf der Schulter 7 ist ein grösserer, um den inneren Ausguss 2 konzentrisch angeordneter Ausguss-Stutzen 4 angeformt, der auf einzelnen Stützstreben 6 oder Stützelementen gehalten ist. Am unteren Ende des Ausguss-Stutzens 4 erstreckt sich eine ebene Auskragung 5 radial nach aussen. Auf dieser ist ein weiterer Gewindestutzen 14 mit Aussengewinde 26 angeformt, auf den eine zugehörige Verschlusskappe aufschraubbar ist. Vom Raum 16 zwischen der Innenseite dieses Gewindestutzens14 und der Aussenseite des grösseren Ausguss-Stutzens 4 führen Bohrungen 10 nach unten, durchdringen die darunterliegenden Stützstreben 6 und münden schliesslich an der Unterseite der Schulter 7 in den inneren Behälter oder die Innenflasche. Zwischen dem unteren Innenrand des Ausguss-Stutzens 4 und dem äusseren Rand des Ausgusses 2 liegt ein Abstand, sodass eine umlaufende Durchlassöffnung 9 gebildet ist, welche nur von den einzelnen Stützstreben 6 unterbrochen wird. Die Flüssigkeit, die sich im äusseren Behälter oder in der Aussenflasche befindet, strömt somit beim Ausgiessen zwischen der Schulter 7 und der Unterseite der Auskragung 5 in die Durchlassöffnung 9 und dann zwischen der Aussenseite des inneren Ausgusses 2 und der Innenseite des Ausguss-Stutzens 4 nach aussen. Sie erfährt auf ihrem Weg nach aussen daher zweimal eine Richtungsänderung. Gleichzeitig aber strömt die Flüssigkeit aus dem inneren Behälter oder der Innenflasche von der hier unteren Seite der Schulter 7 aus in den zentralen Ausguss 2. Der innere Behälter bzw. die Innenflasche wird dabei durch die Bohrungen 10 mit Luft von aussen versorgt. Die Dimensionierung dieser Bohrungen 10 ist entscheidend für die Ausgiessmenge pro Zeit. Diese wird so bemessen, dass je nach Grössenverhältnis von Innenbehälter zu Aussenbehälter oder Innenflasche zu Aussenflasche ein gleichzeitiges Entleeren sichergestellt wird.

Wie man in der Figur 5 weiter erkennt, liegen die Mündungen des Ausgusses 2 und des konzentrisch darum angeordneten grösseren Ausguss-Stutzens 4 in der gleichen Ebene und weisen scharfe Mündungsränder auf, was erstens das abrupte Absetzen des Ausgiessens erleichtert und auch verhindert, dass Flüssigkeit aus dem einen Stutzen in den anderen gelangt. Die Mündung des konzentrisch um den grösseren Ausguss-Stutzens 4 auf der radialen Auskragung 5 stehenden Gewindestutzens 14 ist gegenüber der Mündung des Ausguss-Stutzens 4 etwas zurückversetzt, sodass die Innenebene eines auf den Gewindestutzen 14 aufschraubbaren Verschlussdeckels mittels Aufschrauben dichtend an die Mündungen von Ausguss-Stutzen 4 und innerem Ausguss 2 anpressbar ist. In einer weiteren, hier nicht gezeigten Variante kann der äussere Gewindestutzen auf der Auskragung 5 weggelassen sein. In diesem Fall ist der grössere Ausguss-Stutzens 4 selbst mit einem Aussengewinde versehen, auf welches eine zugehörige Verschlusskappe direkt aufschraubbar ist.

Die Figur 6 zeigt die besondere, zum Behälterverschluss gehörige Verschlusskappe 3. Sie besteht aus einem Verschlussdeckel 18 und einer Verschlusskappen-Muffe 19 unterschiedlichen Durchmessers. Die Verschlusskappen-Muffe 19 dient dazu, mit ihrer Schulter 20 die radiale Auskragung 5 am Behälterverschluss auf den Stutzen des auszurüstenden Behälters oder der auszurüstenden Flasche zu pressen. Die Verschlusskappe 3 erweitert sich an ihrem unteren Rand nach Art eines Trompetentrichters und über eine umlaufende, als Erstöffnungsgarantie wirkende Perforationslinie 21 läuft sie in die Schulter 20 der Verschlusskappen-Muffe 19 aus, die als Klemm-Muffe wirkt, und die von oben über die radiale Auskragung 5 des Behälterverschlusses stülpbar ist. Durch Aufschrauben auf den Behälterstutzen wird der Verschluss 1 dichtend auf die Mündung des zu bestückenden Behälters gepresst. Hierzu kann die Verschlusskappen-Muffe 19 mit einem Gewinde mit Einrastzähnen ausgestattet sein, die beim Aufschrauben auf das Gewinde des Behälterstutzens in ebensolche Einrastzähnen auf demselben einrasten. Der Verschluss 18 dient zum Öffnen und wieder Verschliessen des Behälterverschlusses. Die beiden Teile 18,19 sind bloss über die Perforationslinie 21 miteinander verbunden, das heisst über bloss wenige Materialbrücken 17, wie das in der vergrösserten Detailansicht C rechts neben der Figur 6 gezeigt ist.

In Figur 7 ist ein diametraler Schnitt durch diese Verschlusskappe 3 dargestellt. Sowohl der obere Verschlussdeckel 18 wie auch die untere Verschlusskappe-Muffe 19 weist ein Innengewinde auf. Rechts neben der Schnittzeichnung ist eine Detailansicht des Ausschnittes B gezeigt, nämlich der Übergang vom oberen Verschlussdeckel 18 zur unteren Verschlusskappen-Muffe 19, die bloss über einige schwache Materialbrücken 17 realisiert ist, sodass die Materialbrücken 17 eine Garantieeinrichtung bilden. Beim erstmaligen Öffnen bzw. Losschrauben des Verschlussdeckels 18 brechen diese Brücken 17.

Schliesslich zeigt die Figur 8 den Behälterverschlusses 1 mit aufgesetzter Verschlusskappe 3 auf einem Behälter bzw. auf einer Flasche mit einem gesonderten Innenbehälter 23 für ein zweite, separierte Flüssigkeit, ebenfalls in einem diametralen Schnitt dargestellt. Die Innenflasche 23 ist mit ihrem Gewindestutzen 22 in das Innengewinde 13 an der Gewindemuffe 15 des Behälterverschlusses 1 eingeschraubt. Dann wurde die Innenflasche 23 am Behälterverschluss 1 hängend in den Aussenbehälter 24 hineingestülpt, wonach schliesslich die radiale Auskragung 5 am Behälterverschluss auf dem Stutzenrand des Aussenbehälters 24 ruht. Nun wurde die Verschlusskappe 3 aufgesetzt und ihre Schulter 20 presst danach die radiale Auskragung 5 des Behälterverschlusses 1 dichtend auf den Stutzen 25 des grösseren Behälters 24. Die obere Gewindekappe 18 kann nun unter Bruch der Materialbrücken von der unteren Gewindekappe 19 getrennt und vom Gewindestutzen 14 des Behälterverschlusses weggeschraubt werden, wonach die beiden Flüssigkeiten im grösseren Behälter 24 und im Innenbehälter 23 gleichzeitig in einem genau vorherbestimmten Verhältnis ausgegossen werden können. Das Detail C aus dieser Figur 8 ist in Figur 9 in vergrösserter Ansicht dargestellt.

In der Ausführung nach Figur 10 ist der Behälterverschluss mit einem zusätzlichen Dichtelement 30 ausgerüstet. Dieses ist hier im dichtenden Zustand gezeigt. Es hat folgenden Zweck: Wenn der Behälter bzw. die Behälterflasche, die mit einem solchen Behälter-Verschluss zum gleichzeitigen Ausgiessen zweier separater Flüssigkeiten in einem bestimmten Mengenverhältnis ausgerüstet ist, welcher kein solches Dichtelement einschliesst, und dann die Flasche oder der Behälter langsam von der aufrechten Lage in die Ausgiesslage geschwenkt wird und dabei bloss etwa horizontal gehalten wird, so beginnt die eine Flüssigkeit, die sich im äusseren Behälter befindet, auszulaufen, während die Flüssigkeit aus dem inneren Behälter vorerst nicht ausfliesst. Der Behälterverschluss wirkt nämlich für das gleichzeitige Ausgiessen nur dann zuverlässig, wenn die Behälterflasche etwa in einem Winkel von 30° oder steiler gehalten wird. Das zusätzlich Dichtelement 30 bewirkt nun, dass ein Ausgiessen erst dann erfolgt, wenn die Flasche hinreichend weit in Schieflage geschwenkt wird. Hierzu ist das Dichtelement 30 im Bereich ausserhalb des äusseren Stutzens 4 geführt. aEs besteht aus einem Rohr 27, das um diesen äusseren Stutzen 4 geführt ist und vorne geschlossen ist und auf der Innenseite dieses Abschlusses zwei Dichtflächen 28,29 bildet. Die eine Dichtfläche 29 ist als Konus ausgeführt und dient wie gezeigt zum Verschliessen des inneren Ausguss-Stutzens 2, während die äussere Dichtfläche 28 ebenfalls konisch geformt ist und in den äusseren Stutzen 4 eindringen kann und denselben dichtend verschliesst. Rund um das Rohr 27 ausserhalb des Stutzens 4 ist ein zweites, dazu konzentrisches und etwas grösseres Rohr 31 am Dichtelement 30 angeformt, das über einige radiale Stege 32 (Figur 13,14) mit dem kleineren Rohr 27 verbunden ist. Hier sind allerdings nur die Zwischenräume 33 zwischen diesen Stegen 32 sichtbar. Das äussere Rohr 31 verläuft gegen oben bzw. aussen leicht konisch nach aussen. An der Innenseite des Gewindestutzens 14 sind Rillen 34 angeformt. Wenn das Rohr 27,31 bei der Montage von oben in diesen Gewindestutzen 14 gepresst wird, so fmdet die obere Endkante des äusseren Rohres 31 an diesen Rillen 34 hernach einen Anschlag und kann fortan zwischen dieser hier gezeigten Dichtposition und der ausgefahrenen offenen Position wie in Figur 11 gezeigt axial hin und her verschoben werden.

Die Figur 12 veranschaulicht die Wirkungsweise dieses Dichtelementes 30. Bei aufrechter Flasche oder aufrechtem Behälter ist das Dichtelement 30 aufgrund der Schwerkraft in seiner unteren Lage und dichtet die Stutzen ab. Wird der Behälter oder die Flasche zum Ausgiessen geschwenkt, um deutlich mehr als 90°, vorzugsweise um ca. 120° oder mehr, so rutscht das Dichtelement 30 aufgrund der Schwerkraft nach aussen in die an der in eine solche Giesslage geschwenkten Flasche gezeigte offene Position. Das Dichtelement 30 wirkt also so, dass der Verschluss nur dann geöffnet wird, wenn die Behälterflasche um ein Mindestmass geschwenkt wird und somit eine Ausgiesslage einnimmt, die wenigstens eine Schräglage von 30° aufweist. In dieser Schräglage fliesst der Inhalt einwandfrei aus beiden Behältern aus, und zwar im gewünschten Mengenverhältnis. Die Figur 13 zeigt das Dichtelement 30 gesondert in einer perspektivische Ansicht von vorne gesehen und die Figur 14 zeigt es von hinten.

## Patentansprüche

1. Behälterverschluss zum gleichzeitigen Ausgiessen zweier separater Flüssigkeiten in einem bestimmten Mengenverhältnis aus einem Behälter, in dessen Innerem sich ein separater Behälter befindet, wobei der Behälterverschluss ***dadurch gekennzeichnet* ist, dass** er eine Mündungskappe (1) zur Aufnahme und zum Halten des inneren Behälters und Ausgiessen dessen Inhalts bildet, die sich oben konisch verjüngt und in einen geraden, konzentrischen Ausguss (2) mit Innenraum (11) ausläuft, und dass konzentrisch um den geraden Ausguss (2) dieser Mündungskappe (1) ein grösserer, verschliessbarer Ausguss-Stutzen (4) mit unten radial abstehender Auskragung (5) angeordnet ist, wobei diese Auskragung (5) mit mindestens zwei Stützstreben (6) auf der von der konischen Verjüngung gebildeten Schulter (7) abgestützt ist und zwischen dieser Schulter (7) einerseits und dem Innenrand (8) der Auskragung (5) und des grösseren Ausguss-Stutzens (4) andrerseits eine bis auf die Stützstreben umlaufende Durchlauföffnung (9) freigelassen ist, und dass die Stützstreben (6) und die radiale Auskragung (5) von mindestens einer Bohrung (10) durchsetzt sind, welche je mit der Innenseite der Mündungskappe (1) und dem Raum (16) ausserhalb des grösseren Ausguss-Stutzens (4) kommunizieren, sodass ausströmende die Flüssigkeit von ausserhalb des inneren Behälters bis zum Austreten aus dem Verschluss in ihrer Strömungsrichtung mindestens zweimal seitlich abgelenkt wird.

2. Behälterverschluss zum gleichzeitigen Ausgiessen zweier separater Flüssigkeiten in einem bestimmten Mengenverhältnis aus einer Behälter nach Anspruch 1, ***dadurch gekennzeichnet* ist, dass** die Mündungskappe (1) ein Innengewinde (13) aufweist, zum Einschrauben eines passenden inneren Behälters (23), und dass der grössere Ausguss-Stutzens (4) ein Aussengewinde aufweist, auf welches eine zugehörige Verschlusskappe (3) aufschraubbar ist.

3. Behälterverschluss zum gleichzeitigen Ausgiessen zweier separater Flüssigkeiten in einem bestimmten Mengenverhältnis aus einer Behälter nach Anspruch 1, ***dadurch gekennzeichnet* ist, dass** die Mündungskappe (1) ein Innengewinde (13) aufweist, zum Einschrauben eines passenden inneren Behälters (23), und dass aussen um den grösseren Ausguss-Stutzen (4) und die oberen Mündungen der Bohrungen (10) ein Gewindestutzen (14) konzentrisch auf der radialen Auskragung (5) angeformt ist, auf welchen eine zugehörige Verschlusskappe (3) aufschraubbar ist.

4. Behälterverschluss zum gleichzeitigen Ausgiessen zweier separater Flüssigkeiten in einem bestimmten Mengenverhältnis aus einer Behälter nach einem der vorangehenden Ansprüchen, ***dadurch gekennzeichnet* ist, dass** die Auskragung (5) mit drei um den Umfang verteilt angeordneten Stützstreben (6) auf der von der konischen Verjüngung gebildeten Schulter (7) abgestützt ist.

5. Behältervkrschluss zum gleichzeitigen Ausgiessen zweier separater Flüssigkeiten in einem bestimmten Mengenverhältnis aus einer Behälter nach einem der Ansprüche 1 bis *3,* ***dadurch gekennzeichnet* ist, dass** die Auskragung (5) mit vier um den Umfang verteilt angeordneten Stützstreben (6) auf der von der konischen Verjüngung gebildeten Schulter (7) abgestützt ist.

6. Behälterverschluss zum gleichzeitigen Ausgiessen zweier separater Flüssigkeiten in einem bestimmten Mengenverhältnis aus einer Behälter nach einem der vorangehenden Ansprüche, ***dadurch gekennzeichnet* ist, dass** die Mündungen des Ausgusses (2) und des konzentrisch darum angeordneten grösseren Ausguss-Stutzens (4) in der gleichen Ebene liegen.

7. Behälterverschluss zum gleichzeitigen Ausgiessen zweier separater Flüssigkeiten in einem bestimmten Mengenverhältnis aus einer Behälter nach einem der vorangehenden Ansprüche, ***dadurch gekennzeichnet* ist, dass** die Mündungen des Ausgusses (2) und des konzentrisch darum angeordneten grösseren Ausguss-Stutzens (4) in der gleichen Ebene liegen und scharfe Mündungsränder aufweisen.

8. Behälterverschluss zum gleichzeitigen Ausgiessen zweier separater Flüssigkeiten in einem bestimmten Mengenverhältnis aus einer Behälter nach einem der vorangehenden Ansprüche, ***dadurch gekennzeichnet* ist, dass** die Mündung des konzentrisch um den grösseren Ausguss-Stutzens (4) auf der radialen Auskragung (5) stehenden Gewindestutzens gegenüber der Mündung des Ausguss-Stutzens (4) zurückversetzt ist, sodass die Innenebene einer auf den Gewindestutzen aufschraubbaren Verschlusskappe mittels Aufschrauben dichtend an die Mündungen von Ausguss-Stutzen (4) und innerem Ausguss (2) anpressbar ist.

9. Behälterverschluss zum gleichzeitigen Ausgiessen zweier separater Flüssigkeiten in einem bestimmten Mengenverhältnis aus einer Behälter nach einem der vorangehenden Ansprüche, ***dadurch gekennzeichnet* ist, dass** die Verschlusskappe (3) sich an ihrem unteren Rand nach Art eines Trompetentrichters erweitert und über eine umlaufende, als Erstöffnungsgarantie wirkende Perforationslinie (21) in die Schulter (20) einer Verschlusskappen-Muffe (19) ausläuft, die von oben über die radiale Auskragung (5) des Behälterverschlusses stülpbar ist und diesen durch Aufschrauben oder Aufprellen auf den Behälternstutzen dichtend auf die Mündung des zu bestückenden Behälters presst.

10. Behälterverschluss zum gleichzeitigen Ausgiessen zweier separater Flüssigkeiten in einem bestimmten Mengenverhältnis aus einer Behälter nach Anspruch 9, ***dadurch gekennzeichnet* ist, dass** die Verschlusskappen-Muffe (19) über ein Gewinde mit Einrastzähnen verfügt, die beim Aufschrauben auf das Gewinde des Behälterstutzens mit Einrastzähnen auf demselben einrasten.

11. Behälterverschluss nach Anspruch 1 **dadurch gekennzeichnet, dass** er ein bewegliches Dichtelement (27) enthält, welches im Raum (16) zwischen der Innenseite des Gewindestutzens (14) und der Aussenseite des grösseren Ausguss-Stutzens (4) in axialer Richtung verschiebbar geführt ist, dort in axialer Richtung durchströmbar ist und am vorderen Ende je eine Dichtfläche (28,29) für den innern (11) und den äusseren Ausguss-Stutzens (4) bildet.

12. Behälterverschluss nach Anspruch 1 **dadurch gekennzeichnet, dass** der Behälterverschluss ein bewegliches Dichtelement (27) enthält, welches von vertikaler bis kurz über eine horizontale Position des Behälterverschlusses, durch Dichtlippe (28) das Innere (12) des grösseren Stutzens (4) und durch Dichtzapfen (29) den Innenraum (11) abdichtet.

13. Behälterverschluss nach Anspruch 12, **dadurch gekennzeichnet, dass** das bewegliche Dichtelement (27) bei aufrechter Lage des Behälters mit seinen Dichtflächen (28,29) die Stutzen (4,11) aufgrund der Schwerkraft abdichtet, und beim Neigen des Behälters in Ausgiessposition, das heisst um mehr als 90°, das Dichtelement (27) aufgrund der Schwerkraft und des auf seine Dichtflächen (28,29) wirkenden Flüssigkeitsdruckes nach vorne verschiebbar ist, sodass es öffnet.

## Claims

1. Container closure to simultaneously pour out two separate liquids with a specified quantitative ratio from a container, inside which there is a separate container, in which the container closure is, ***characterised by** the fact*, that it forms a mouth cap (1) for the receiving and for the holding of the inner container and pouring out its contents, which tapers upward conically into a straight concentric spout (2) with an interior space (11), and that a larger, closable spout neck (4) having a projection that radially projects at the bottom is placed concentrically around the straight spout (2) of this mouth cap (1), in which this projection (5) is supported with at least two supporting braces (6) on the shoulder (7) formed by the conical taper and a flow opening (9), which encircles up to the supporting braces, is left open between this shoulder (7) on one side and the inside edge (8) of the projection (5) and of the larger spout neck (4) on the other side, and that the supporting braces (6) and the radial projection (5) are passed through by at least one hole (10), each of which communicate with the inside of the mouth cap (1) and with the space (16) outside the larger spout neck (4) so that, the liquid flowing out from outside the inner container is deflected sideways at least twice in its flow direction till the discharge from the closure.

2. Container closure to simultaneously pour out two separate liquids with a specified quantitative ratio from a container according to claim 1, ***characterised by** the fact,* that the mouth cap (1) has an internal thread (13) for the screwing of a matching inner container (23), and that the larger spout neck (4) has an external thread, on which a suitable closure cap (3) can be screwed on.

3. Container closure to simultaneously pour out two separate liquids with a specified quantitative ratio from a container according to claim 1, ***characterised by** the fact,* that the mouth cap (1) has an internal thread (13) for the screwing of a matching inner container (23), and that a threaded connection (14) is formed concentric to the radial projection (5) outside around the larger spout neck (4) and the upper mouths of the holes (10), to which a suitable closure cap (3) can be screwed on.

4. Container closure to simultaneously pour out two separate liquids with a specified quantitative ratio from a container according to one of the above claims, ***characterised by** the fact,* that the projection (5) is supported with three supporting braces (6) arranged distributed around the circumference on the shoulder (7) formed by the conical tapering.

5. Container closure to simultaneously pour out two separate liquids with a specified quantitative ratio from a container according to one of the claims 1 to 3, ***characterised by** the fact,* that the projection (5) is supported with four supporting braces (6) distributed around the circumference on the shoulder (7) formed by the conical tapering.

6. Container closure to simultaneously pour out two separate liquids with a specified quantitative ratio from a container according to one of the above claims, ***characterised by** the fact,* that the mouths of the spout (2) and the larger spout neck (4) arranged concentrically around it lie in the same plane.

7. Container closure to simultaneously pour out two separate liquids with a specified quantitative ratio from a container according one of the above claims, ***characterised by** the fact,* that the mouths of the spout (2) and the larger spout neck (4) arranged concentrically around it lie in the same plane and have sharp mouth edges.

8. Container closure to simultaneously pour out two separate liquids with a specified quantitative ratio from a container according to one of the above claims, ***characterised by** the fact,* that the mouth of the threaded connection lying concentric around the larger spout neck (4) on the radial projection (5) is moved back against the mouth of the spout neck (4), so that the inner plane of a closure cap that can be screwed on to the threaded connection can be pressed leak-proof on the mouths of spout neck (4) and the inner spout (2) by means of screwing on.

9. Container closure to simultaneously pour out two separate liquids with a specified quantitative ratio from a container according to one of the above claims, ***characterised by** the fact,* that the closure cap (3) widens at its bottom edge in the form of a trumpet-like mouth and bottoms out in the shoulder (20) of a closure cap sleeve (19) via a surrounding perforation line (21) working as initial tamper-proof guarantee, which can be put on from above via the radial projection (5) of the container closure and presses this leak-proof on the mouth of the container to be equipped by screwing on or striking on the container connection.

10. Container closure to simultaneously pour out two separate liquids with a specified quantitative ratio from a container according to claim 9, ***characterised by** the fact,* that the closure cap sleeve (19) is provided with a thread with locking teeth, which engage during the screwing on the thread of the container connection with locking teeth on the same.

11. Container closure according to claim 1, ***characterised by** the fact,* that it contains a movable sealing element (27), which is carried movable in the axial direction in the space (16) between the interior surface of the threaded connection (14) and the exterior surface of the larger spout neck (4), can flow through in the axial direction there and forms at the front end a sealing surface (28,29) for the inner (11) and the outer spout neck (4).

12. Container closure according to claim 1, ***characterised by** the fact,* that container closure contains a movable sealing element (27), which seals from vertical to shortly over a horizontal position of the container closure the inside (12) of the larger connection (4) by sealing lip (28) and the inner space (11) by sealing plug (29).

13. Container closure according to claim 12, ***characterised by** the fact,* that the movable sealing element (27) seals the connection (4, 11) with its sealing surfaces (28, 29) due to gravity for upright position of the container and, for the inclination of the container to pouring out position, that is more than 90°, the sealing element (27) can be moved towards the front due to gravity and liquid pressure acting on its sealing surfaces (28,29), so that it opens.

## Revendications

1. Bouchon de contenant pour l'écoulement simultané de deux liquides séparés dans un rapport quantitatif déterminé depuis un contenant, à l'intérieur duquel se trouve un contenant séparé, dans lequel le bouchon de contenant est ***caractérisé en ce qu'**il* forme un capuchon à embouchure (1) pour la réception et pour le maintien du contenant intérieur et pour l'écoulement de son contenu, lequel s'amincit vers le haut à la manière d'un cône et vient sortir dans un écoulement concentrique droit (2) avec un espace intérieur (11), et **en ce qu'**une tubulure d'écoulement plus grande et pouvant être fermée (4), ayant une collerette (5) qui se projette radialement vers le bas, est agencée concentriquement autour de l'écoulement droit (2) de ce capuchon à embouchure (1), dans lequel cette collerette (5) est soutenue par au moins deux entretoises de soutènement (6) sur l'épaulement (7) formé par l'amincissement conique et dans lequel une ouverture de passage (9) qui encercle jusque vers les entretoises de soutènement, est laissée ouverte entre cet épaulement (7) d'une part et le bord intérieur (8) de la collerette (5) et la tubulure d'écoulement plus grande (4) d'autre part, et **en ce que** les entretoises de soutènement (6) et la collerette radiale (5) sont traversées par au moins un perçage (10), chacune d'entre elles étant en communication avec le côté intérieur du capuchon à embouchure (1) et avec l'espace (16) à l'extérieur de la tubulure d'écoulement plus grande (4) de telle sorte que le liquide qui s'écoule depuis l'extérieur du contenant intérieur est dévié latéralement au moins deux fois dans sa direction d'écoulement jusqu'à ce qu'il s'échappe du bouchon.

2. Bouchon de contenant pour l'écoulement simultané de deux liquides séparés dans un rapport quantitatif déterminé depuis un contenant selon la revendication 1, ***caractérisé en ce que*** le capuchon à embouchure (1) présente un taraudage (13) pour le vissage d'un contenant intérieur apparié (23), et **en ce que** la tubulure d'écoulement plus grande (4) a un filetage sur lequel un capuchon de fermeture correspondant (3) peut être vissé.

3. Bouchon de contenant pour l'écoulement simultané de deux liquides séparés dans un rapport quantitatif déterminé depuis un contenant selon la revendication 1, ***caractérisé en ce que*** le capuchon à embouchure (1) présente un taraudage (13) pour le vissage d'un contenant intérieur apparié (23), et **en ce qu'**une tubulure filetée (14) est conformée concentriquement sur la collerette radiale (5) à l'extérieur autour de la tubulure d'écoulement plus grande (4) et autour des embouchures supérieures des perçages (10), et dans lequel un capuchon de fermeture correspondant (3) peut être vissé sur ladite tubulure filetée.

4. Bouchon de contenant pour l'écoulement simultané de deux liquides séparés dans un rapport quantitatif déterminé depuis un contenant selon l'une des revendications précédentes, ***caractérisé en ce que*** la collerette (5) est soutenue par trois entretoises de soutènement (6) agencées en étant réparties autour de la circonférence sur l'épaulement (7) formé par l'amincissement conique.

5. Bouchon de contenant pour l'écoulement simultané de deux liquides séparés dans un rapport quantitatif déterminé depuis un contenant selon l'une des revendications 1 à 3, ***caractérisé en ce que*** la collerette (5) est soutenue par quatre entretoises de soutènement (6) agencées en étant réparties autour de la circonférence sur l'épaulement (7) formé par l'amincissement conique.

6. Bouchon de contenant pour l'écoulement simultané de deux liquides séparés dans un rapport quantitatif déterminé depuis un contenant selon l'une des revendications précédentes, ***caractérisé en ce que*** les embouchures de l'écoulement (2) et la tubulure d'écoulement plus grande (4) agencée concentriquement autour se trouvent dans le même plan.

7. Bouchon de contenant pour l'écoulement simultané de deux liquides séparés dans un rapport quantitatif déterminé depuis un contenant selon l'une des revendications précédentes, ***caractérisé en ce que*** les embouchures de l'écoulement (2) et la tubulure d'écoulement plus grande (4) agencée concentriquement autour se trouvent dans le même plan et ont des bords d'embouchure affûtés.

8. Bouchon de contenant pour l'écoulement simultané de deux liquides séparés dans un rapport quantitatif déterminé depuis un contenant selon l'une des revendications précédentes, ***caractérisé en ce que*** l'embouchure de la tubulure filetée agencée concentriquement autour de la tubulure d'écoulement plus grande (4) sur la collerette radiale (5) est placée en retrait par rapport à l'embouchure de la tubulure d'écoulement (4), de telle sorte que le plan intérieur d'un capuchon de fermeture qui peut être vissé sur la tubulure filetée peut être pressé de manière étanche sur les embouchures de la tubulure d'écoulement (4) et sur l'écoulement intérieur (2) au moyen d'un vissage.

9. Bouchon de contenant pour l'écoulement simultané de deux liquides séparés dans un rapport quantitatif déterminé depuis un contenant selon l'une des revendications précédentes, ***caractérisé en ce que*** le capuchon de fermeture (3) s'élargit sur son bord inférieur à la manière d'un entonnoir en forme de trompette et vient sortir dans l'épaulement (20) d'un manchon du capuchon de fermeture (19) par l'intermédiaire d'une ligne de perforation circonférentielle (21) qui agit comme garantie de première ouverture, dans laquelle ledit manchon peut être emmanché depuis le haut à l'aide de la collerette radiale (5) de le bouchon de contenant et presse celui-ci par vissage ou par impact sur la tubulure de contenant de manière étanche et sur l'embouchure du contenant devant être équipé.

10. Bouchon de contenant pour l'écoulement simultané de deux liquides séparés dans un rapport quantitatif déterminé depuis un contenant selon la revendication 9, ***caractérisé en ce que*** le manchon du capuchon de fermeture (19) dispose d'un filetage doté de dents d'enclenchement qui s'enclenchent pendant le vissage sur le filetage de la tubulure de contenant avec les dents d'enclenchement sur ce dernier.

11. Bouchon de contenant selon la revendication 1, ***caractérisé en ce qu'**il* contient un élément d'étanchement déplaçable (27), lequel est guidé en translation dans la direction axiale dans l'espace (16) entre le côté intérieur de la tubulure filetée (14) et le côté extérieur de la tubulure d'écoulement plus grande (4), lequel peut être traversé à cet endroit dans la direction axiale et lequel forme à chaque fois sur l'extrémité avant une surface d'étanchement (28, 29) pour la tubulure d'écoulement intérieure (11) et pour la tubulure d'écoulement extérieure (4).

12. Bouchon de contenant selon la revendication 1, ***caractérisé en ce que*** le bouchon de contenant contient un élément d'étanchement déplaçable (27), lequel étanche l'intérieur (12) de la tubulure plus grande (4) par une lèvre d'étanchement (28) ainsi que l'espace intérieur (11) par un bouchon d'étanchement (29) depuis une position verticale jusque vers juste avant une position horizontale de le bouchon de contenant.

13. Bouchon de contenant selon la revendication 12, ***caractérisé en ce que*** l'élément d'étanchement déplaçable (27) étanche les tubulures (4, 11) avec ses surfaces d'étanchement (28, 29) lors d'une position verticale du contenant en raison de la force de gravité et dans la position d'écoulement lors de l'inclinaison du contenant, c'est-à-dire de plus de 90°, et **en ce que** l'élément d'étanchement (27) peut être déplacé vers l'avant en raison de la force de gravité et de la pression du liquide qui agit sur ses surfaces d'étanchement (28, 29), de telle sorte qu'il s'ouvre.
